# FASCICULE DE BREVET EUROPEEN

(11) **EP 0 017 604 B1**
(45) Date de publication et mention de la délivrance du brevet: **03.02.1982**
(21) Numéro de dépôt: 80420040.0
(22) Date de dépôt: 27.03.1980
(51) Int. Cl.: C11B 9/00, A61K 7/46

(54) **Procédé d'obtention de compositions parfumantes et de produits parfumés et compositions et produits ainsi obtenus**
Verfahren zur Herstellung parfümierender Zusammensetzungen und parfümierter Produkte und so erhaltene Zusammensetzungen und Produkte
Process for producing perfuming compositions and perfumed products, and compositions and products so obtained

(30) Priorité: 02.04.1979 FR 7908693
(43) Date de publication de la demande: 15.10.1980
(73) Titulaire: RHONE-POULENC SPECIALITES CHIMIQUES, 92400 Courbevoie (FR)
(72) Inventeur: Breant, Claude, F-69100 Villeurbanne (FR)
(74) Mandataire: Rioufrays, Roger

## Description

La présente invention a pour objet un procédé d'obtention de compositions parfumantes et de produits parfumés et les compositions et produits ainsi obtenus.

On a déjà proposé l'utilisation de quelques amides d'acides alcanoïques en parfumerie ou dans des compositions répulsives contre les insectes, mais aucun de ces alcanamides ne s'est signalé par des propriétés olfactives originales. Ainsi, EINHORN et al., Ber. 391223 (1906) ont rapporté que la N,N-diéthyl éthyl-2 butanamide possède une faible odeur rappelant celle du menthol ; dans le brevet français 1 572332 on a indiqué que la N,N-diéthyl diméthyl propanamide présente une fragrance de menthe poivrée alors que la N,N-diméthyl éthyl-2 butanamide exhale une senteur de menthe naturelle. Dans le brevet américain 3909462 on a attribué à la N-phényl N-méthyl éthyl-2 butanamide une note pamplemousse, recherchée pour l'obtention d'arômes alimentaires, et herbacée rendant ce produit apte à la réalisation de bases pour parfums à note lavande. Dans la demande de brevet français 73-14.111 publiée sous le No. 2180 942 on a décrit l'utilisation d'alcanamides particulières possédant une action physiologique spécifique pour la peau et les muqueuses se traduisant par une sensation de froid. Ces alcanamides, qui comportent au moins un radical alkyle ramifié sur l'atome de carbone en a du groupe amide lorsque ledit atome de carbone est lié à un atome d'hydrogène, ont peu ou pas d'odeur dans de nombreux cas. Enfin A.S. LUTTA et al., Entomol. Obozrenie 45 317-25 (1966) ont noté, dans une étude consacrée aux propriétés répulsives pour les insectes des alcanamides, l'odeur agréable de la N,N-diéthyl octanamide sans toutefois en préciser la note. On a constaté que cette amide possède une note faiblement épicée relativement banale. En définitive, on constate que les amides des acides alcanoïques en Cₛ-Gₐ possèdent, à l'exception du N-phényl N-méthyl éthyl-2 butanamide, des notes menthées plus ou moins communes. En outre, pour un acide donné le caractère de la note varie suivant la nature des substituants présents sur l'atome d'azote sans que le sens de cette variation puisse être prévisible ; c'est ainsi que la N,N-diméthyl éthyl-2 butanamide présente une note menthe naturelle fraîche plus puissante que la N,N-éthyl amide homologue dont la note bien que menthée est plus faible et poivrée. De son côté la structure de l'acide influence notablement la fragrance de l'amide ; ainsi la N.N'-diéthyicapryiamide présente une note différente de la N,N-diéthyl éthyl-2 butanamide. Il résulte de ce qui précède qu'il est difficile sinon impossible pour l'homme de l'art de prévoir si une alcanamide donnée possédera ou non une odeur agréable du point de vue olfactif et quelle en sera la note.

L'industrie de la parfumerie est constamment à la recherche de produits qui par l'originalité, le volume et la puissance de leur fragrance puissent conférer aux compositions dans lesquelles elles entrent un caractère tout à fait particulier. La présente invention concerne précisément l'emploi, en parfumerie, d'un tel composé.

Plus spécifiquement la présente invention a pour objet un procédé pour l'obtention de compositions parfumantes, de substances parfumées ou de produits finis parfumés caractérisés en ce que l'on ajoute aux constituants usuels de ces compositions, substances ou produits finis, une quantité efficace de N,N-diéthyl éthyl-2 hexanamide.

La présente invention a encore pour objet des compositions parfumantes, produits et substances parfumés caractérisés en ce qu'ils comportent à titre de principe actif ayant une influence sur l'odeur une quantité efficace de N,N-diéthyl éthyl-2 hexanamide.

Ce produit de formule : exhale en effet un parfum original associant des notes épine de rose, galbule d'eucaplyptus à une fragrance jasminée légèrement poivrée. Le caractère puissant, diffusif et volumineux de son odeur lui confère un intérêt considérable et unique pour la créaction de compositions pour la parfumerie dans lesquelles il peut être utilisé à titre de seul parfum ou en association avec d'autres composés à notes différentes.

Par « compositions parfumantes », on désigne des mélanges de divers ingrédients tels que solvants, supports solides ou liquides, fixateurs, composés odorants divers, etc..., dans lesquels est incorporée la N,N-diéthyl éthyl-2 hexanamide, lesquels mélanges sont utilisés pour procurer à divers types de produits finis la fragrance recherchée. Les bases pour parfum constituent des exemples préférés de compositions parfumantes dans lesquelles la N,N-diéthyl éthyl-2 hexanamide peut être avantageusement utilisée. Un autre exemple de compositions dans lesquelles ce composé peut être introduit de façon avantageuse, est représenté par les compositions détergentes usuelles. Ces compositions comprennent généralement un ou plusieurs des ingrédients suivants : agents tensioactifs anioniques, cationiques ou amphotères, agents de blanchiment, azurants optiques, charges diverses, agents antiredéposition. La nature de ces divers composants n'est pas critique et la N,N-diéthyl éthyl-2 hexanamide peut être ajoutée à tout type de composition détergente. Les eaux de toilettes, les lotions après rasage, les parfums, les savons ou les produits déodorants par exemple sous forme d'aérosols, constituent des exemples de substances ou de produits finis dans lesquels la N,N-diéthyl éthyl-2 hexanamide apporte sa note originale.

La N,N-diéthyl éthyl-2 hexanamide est un liquide incolore, bouillant à 87 °C sous une pression de 1,5 mm de mercure, très soluble dans les solvants organiques usuels tels que les alcools, les cétones, les esters ou les éthers.

La teneur des compositions selon l'invention en N,N-diéthyl éthyl-2 hexanamide exprimée en pourcentage en poids dans la composition considérée dépend de la nature de ladite composition (base pour parfum ou eau de toilette par exemple) et de la puissance et de la nature de l'effet recherché au niveau du produit final. Il va de soi que dans une base pour parfum la teneur en N,N-diéthyl éthyl-2 hexanamide peut être très importante, par exemple supérieure à 50 % en poids et peut atteindre 90 % en poids tandis que dans un parfum, une eau de toilette, une lotion après rasage ou un savon, cette teneur pourra être très inférieure à 50 % en poids. Ainsi la lirnite inférieure de la teneur en N,N-diéthyl éthyl-2 hexanamide peut être celle qui provoque une modification perceptible à l'odorat de la fragrance ou de la note du produit fini. Dans certains cas, cette teneur minimale peut être de l'ordre de 0,01 % en poids. On peut évidemment faire appel à des teneurs non comprises dans les limites des teneurs indiquées ci-avant sans pour autant sortir du cadre de la présente invention.

La N,N-diéthyl éthyl-2 hexanamide peut être préparée sans difficulté par réaction d'un halogénure d'éthyl-2 hexanoyle avec la diéthylamine en présence d'une base alcaline en solution aqueuse (soude ou potasse).

Les exemples suivants illustrent l'invention et montrent comment elle peut être mise en pratique.

### Exemple 1

On a réalisé une base pour parfum à note florale ayant la composition suivante :

Le DEH apporte dans cette base florale une note finement fleurie, rosée en exhaltant l'absolue de rose et en conférant à la note jasmin un caractère naturel remarquable.

### Exemple 2

On a préparé une base poivrée ayant la composition suivante :

Le DEH exhalte dans cette composition la concentration apparente de la note poivrée en y ajoutant une note galbule d'eucalyptus et bouton de rose poivrée.

### Exemple 3

On a préparé une base lilas ayant la composition suivante :

Le DEH confère à cette base un caractère exceptionnel de bouquet de lilas lié à la fraîcheur naturelle de sa note fleurie, à celle capiteuse et montante de l'eucalyptus et à la note rosée du lilas.

Essais comparatifs A :
Dans chacune des compositions décrites aux exemples 1 à 3, on a remplacé le DEH par le dipropylène glycol qui se comporte comme un solvant neutre. Dans chaque cas on a assisté à la disparition complète de la note conférée à la composition considérée par le DEH.

Essais comparatifs B :
Dans chacune des compositions décrites aux exemples 1 à 3, on a remplacé le DEH par l'un des amides suivants :
   - N,N-diéthyl éthyl-2 butanamide
   - N,N-diéthyl diméthyl-2,2 propanamide
   - N,N-diméthyl éthyl-2 butanamide
   - N-phényl N-méthyl éthyl-2 butanamide
   - N,N-diéthyl caprylamide

Dans chaque cas la note apportée à la base considérée par le DEH a disparu pour faire place à des notes menthées ou camphrées plus communes.

Le DEH utilisé dans les exemples précédents est un liquide incolore, de point d'ébullition 87 °C sous une pression de 1,5 mm de mercure ; sa densité à 20 °C est de 0,869 et son indice de réfraction de 1,447. Ce produit a été obtenu de la façon suivante :
Dans un réacteur en acier inoxydable de 3,81, équipé d'une agitation mécanique, d'un thermomètre interne, d'une ampoule de coulée de 1 litre et refroidi par un courant d'eau, on charge 892 g d'eau. On met l'agitation en marche et on ajoute, en 40 minutes, 824 g de diéthylamine en maintenant la température au-dessous de 20 °C. On ajoute ensuite 824 g de chlorure d'éthyl-2 hexanoyle en 3 heures. On maintient l'agitation pendant 2 heures à température inférieure à 20 °C, puis on sépare la couche organique et la lave, d'abord avec 300 ml de soude aqueuse à 10 % en poids puis par 200 ml de soude aqueuse à 5 % en poids. La couche organique est ensuite distillée. On recueille ainsi un produit que l'on traite par du charbon actif sous azote. Après filtration, on obtient 1 033 g d'un produit ayant les caractéristiques rapportées ci-avant et dont l'analyse centésimale et le spectre infra-rouge correspondent à ceux du produit de formule :

### Exemple 4

On ajoute 150 de N,N-diéthyl éthyl-2 hexanamide à la base pour poudre à laver ci-dessous : Base citron pour poudre à laver

et on compare la composition obtenue à la base.

L'addition du N,N-diéthyl éthyl-2 hexanamide atténue le caractère artificiel de la base et apporte à la composition la note naturelle de la peau du citron mûr.

## Revendications

1. Procédé pour l'obtention de compositions parfumantes, de substances parfumées ou de produits finis parfumés contenant des alcanamides, caractérisés en ce que l'on ajoute comme alcanamide aux constituants usuels de ces compositions, substances ou produits finis une quantité efficace de N,N-diéthyl éthyl-2 hexanamide.

2. Compositions parfumantes, produits et substances parfumés contenant des alcanamides, caractérisés en ce qu'ils comportent à titre de principe actif ayant une influence sur l'odeur une quantité efficace de N,N-diéthyl éthyl-2 hexanamide.

## Claims

1. Process for the obtention of perfumed compositions, perfumed bases and perfumed final products containing alkanamides, characterised in that an olfactory affecting amount of N,N-diethyl-2-ethylhex- anamide is added as an alkanamide to the usual components of these compositions, bases or final products.

2. Perfumed compos.itions, perfumed bases and perfumed final products containing alkanamides characterised in that each of which contain as the active odorant ingredient an olfatory affecting amount, of N,N-diethyl-2-ethylhexanamide.

## Patentansprüche

1. Verfahren zur Herstellung von Alkanamide enthaltenden parfümierenden Mitteln, parfümierten Stoffen oder parfümierten Fertigprodukten, dadurch gekennzeichnet, daß man als Alkanamid den üblichen Bestandteilen dieser Mittel, Stoffe oder Fertigprodukte eine wirksame Menge N,N-Diäthyl-2- äthylhexanamid zusetzt.

2, Alkanamide enthaltende parfümierende Mittel, parfümierte Stoffe oder Fertigprodukte, dadurch gekennzeichnet, daß sie als duftbeeinflussenden Wirkstoff eine wirksame Menge N,N-Diäthyl-2-äthylhe- xanamid enthalten.
